# EUROPÄISCHE PATENTSCHRIFT

(11) **EP 1 816 256 B1**
(45) Veröffentlichungstag und Bekanntmachung des Hinweises auf die Patenterteilung: **21.12.2011**
(21) Anmeldenummer: 07106782.1
(22) Anmeldetag: 23.12.1999
(51) Int. Cl.: D21F 3/02

(54) **Maschine sowie Verfahren zur Herstellung einer Faserstoffbahn**
Machine and method for the manufacture of a fibrous web
Machine et procédé pour la fabrication d'une bande fibreuse

(30) Priorität: 29.12.1998 DE 19860687
(43) Veröffentlichungstag der Anmeldung: 08.08.2007
(62) Teilanmeldung aus: 99125789.0
(73) Patentinhaber: Voith Patent GmbH, 89522 Heidenheim (DE)
(72) Erfinder: Scherb, Thomas, 05707-001,Sao Paulo-SP (BR); Schmidt-Hebbel, Harald, 06428 Barueri (BR)

(56) Entgegenhaltungen:
- EP-A- 0 289 477
- EP-A- 0 852 273
- WO-A-97/43483
- WO-A-98/00604
- DE-A- 19 654 197
- DE-A- 19 654 198
- US-A- 5 092 962

## Beschreibung

Die Erfindung betrifft eine Maschine zur Herstellung einer Faserstoffbahn, insbesondere Tissue- oder Hygienepapierbahn, mit wenigstens einem zwischen einer Schuhpresseinheit und einem Trocken- bzw. Tissuezylinder gebildeten Pressspalt, durch den ein wasseraufnehmendes Trägerband, ein wasserundurchlässiges Pressband und die Faserstoffbahn hindurchgeführt sind. Sie betrifft ferner ein Verfahren zur Herstellung einer Faserstoffbahn.

In der DE-A-42 24 730 sind mehrere Ausführungsformen einer Maschine der eingangs genannten Art beschrieben. Dabei sind bei sämtlichen Ausführungsformen jeweils wenigstens zwei Pressspalte vorgesehen. Die in Bahnlaufrichtung betrachtet hinten liegende Hauptpresse umfasst jeweils einen Trockenzylinder sowie ein zugeordnetes Anpresselement. Als solches Anpresselement kann eine Saugpresswalze oder eine Schuhpresswalze vorgesehen sein.

Auch bei einer aus der DE-A-196 54 197 bekannten Maschine der eingangs genannten Art sind wieder zwei Pressspalte vorgesehen. Die hinten liegende Hauptpresse ist durch eine Schuhpresseinheit und einen Trockenzylinder gebildet.

Weiterhin ist aus dem Dokument EP 0 289 477 A2 ein Verfahren zum Heißpressen und Trocknen einer Faserstoffbahn bekannt, welches einen ersten Schritt, in welchem die Faserbahn einer relativ langen Presszeit bei relativ geringem Pressdruck ausgesetzt ist (erster Nip), einen zweiten Schritt, in welchem der Pressdruck signifikant abgesenkt wird, und einen dritten Schritt, in welchem ein schneller Druckanstieg durchgeführt wird, umfasst. Auch hier sind somit zwei Pressnipdurchgänge mit unterschiedlichen Längen und Presskräften vorgesehen.

Bei den bekannten Maschinen sind somit stets zwei oder mehrere Pressspalte vorgesehen. Dies wird hier für zwingend erforderlich erachtet, um einerseits eine insbesondere bei der Herstellung einer Tissue- oder Hygienepapierbahn geforderte schonende Entwässerung ohne Verdrücken und andererseits eine verbesserte Produktionsleistung durch einen erhöhten Trockengehalt nach der Presse zu erzielen. Dabei wird mit dem vollständigen oder teilweisen Ersetzen der Walzenspaltpressen durch Schuhpressen infolge der entsprechenden Spaltverlängerung bzw. Erhöhung der Presszeit eine schonende Entwässerung der Bahn ohne Verdrückungen erreicht.

Ein wesentlicher Nachteil dieser bekannten Ausführungen besteht nun aber in den gemessen an den erreichten Verbesserungen relativ hohen Investitions- und Betriebskosten. Angesichts der bisher üblichen Begrenzung der maximalen Linienkraft auf einen Wert im Bereich von 90 kN z.B. für Yankee-Zylinder war es bei den bekannten Pressenkonzepten stets erforderlich, wenigstens zwei Pressspalte vorzusehen.

Ziel der Erfindung ist es, eine Maschine sowie ein Verfahren der eingangs genannten Art zu schaffen, mit denen unter Vermeidung der zuvor genannten Nachteile sowie unter weitgehender Einhaltung der für die produzierte Bahn geforderten Qualitätsmerkmale ein möglichst hoher Trockengehalt und/oder spezifisches Volumen erzielbar ist.

Bei einer in der EP-A2-0 852 273 beschriebenen Entwässerungspresse einer der Herstellung einer Papier- und/oder Kartonbahn dienenden Maschine beträgt die Verweilzeit der Bahn in einem verlängerten Pressspalt weniger als 12 ms.

Diese Aufgabe wird hinsichtlich der Maschine erfindungsgemäß dadurch gelöst, dass wenigstens ein zwischen einer Schuhpresseinheit und dem Trocken- bzw. Tissuezylinder gebildeter Pressspalt vorgesehen ist, dessen in Bahnlaufrichtung betrachtete Länge größer als ein Wert von etwa 80 mm und vorzugsweise kleiner als 200 mm, insbesondere höchstens 150 mm, ist, so dass die zu entwässernde Faserstoffbahn in dem Pressspalt (12) für eine Zeitdauer von wenigstens 3,5 ms einem Pressdruck ausgesetzt wird und dessen sich über die Pressspaltlänge ergebendes Druckprofil einen maximalen Pressdruck aufweist, der kleiner oder gleich einem Wert von etwa 2 MPa ist, wobei das Trägerband und die Faserstoffbahn in Bahnlaufrichtung vor dem Trockenzylinder über wenigstens eine Saugvorrichtung geführt sind.

Mit einer solchen Ausbildung wird völlig unerwartet eine wesentliche Steigerung sowohl des Trockengehalts als auch des spezifischen Volumens der Faserstoffbahn erreicht. Dies ist um so überraschender, als mit der vorgeschlagenen Lösung der bisher in der Pressenentwicklung eingeschlagene Weg verlassen wird, dessen Zielsetzung darin bestand, mit dem Ersetzen der Walzenspaltpressen durch Schuhpressen mit verlängertem Pressspalt ein schonendes, langsames Entwässern als Voraussetzung für optimale Ergebnisse zu bewirken. Aufgrund der erfindungsgemäßen Ausbildung können nunmehr beispielsweise viele Tissue-Papiermaschinen mit lediglich einem einzigen Schuhpressspalt verwirklicht werden.

Dabei wird insbesondere auch dem Umstand Rechnung getragen, dass bei längeren Schuhen wider Erwarten der erreichbare Trockengehalt geringer wird.

Hierbei wird das spezifische Volumen ebenfalls leicht erhöht. Eine solche Erhöhung kann beispielsweise etwa 5 % betragen. Zu einer erheblichen Steigerung kommt es bezüglich des Trockengehalts, was insbesondere im Vergleich zu einem Pressspalt gilt, der mittels einer Saugpresswalze oder durch eine Schuhpresse mit einer Spaltlänge von beispielsweise 120 mm gebildet wird. In diesem Fall ist beispielsweise eine Steigerung des Trockengehalts um etwa 2,5 bis 3 % möglich, wenn von einer konstanten Linienkraft von etwa 90 kN/m ausgegangen wird. Ein solcher Wert darf bei den bisher üblichen Yankee-Zylindern angesichts einer maximal zulässigen mechanischen Beanspruchung nicht überschritten werden. Die Erfindung ist daher insbesondere auch bei Umbauten bestehender Pressen mit besonderem Vorteil einsetzbar. So können gegenüber den herkömmlichen Pressen trotz einer jeweiligen Linienkraftbegrenzung Trockengehaltssteigerungen sowie konstante oder auch höhere Werte des spezifischen Volumens (Bulk) erzielt werden.

Es ist von Vorteil, wenn die Verweilzeit der Faserstoffbahn im Pressspalt insbesondere größer oder gleich 4 ms ist. Dabei kann die Verweilzeit insbesondere definiert sein durch das Verhältnis von Spalt- bzw. Schuhlänge zur Bahngeschwindigkeit.

Die durch den Pressspalt erzeugte maximale Linienkraft kann beispielsweise in einem Bereich von etwa 90 bis etwa 120 kN/m liegen.

Bei einer zweckmässigen praktischen Ausführungsform der erfindungsgemässen Maschine umfasst die Schuhpresseinheit einen Pressschuh, der über mehrere quer zur Bahnlaufrichtung nebeneinander angeordnete Anpresselemente gegen den Trockenzylinder pressbar ist. Damit kann ein jeweils gewünschtes Presskraftquerprofil zur Vergleichmässigung der Bahneigenschaften insbesondere an den Bahnrändern eingestellt werden.

Als Trockenzylinder kann insbesondere ein Kreppzylinder, d.h. ein sogenannter Yankee-Zylinder vorgesehen sein.

Das sich über die Pressspaltlänge ergebende Druckprofil ist vorzugsweise asymmetrisch.

Vorzugsweise liegt der maximale Pressdruck in dem in Bahnlaufrichtung betrachtet hinteren Viertel der Pressspaltlänge.

Es kann von Vorteil sein, wenn der mittlere Druckanstiegsgradient in dem vom Spaltanfang bis zum maximalen Pressdruck reichenden Abschnitt des Druckprofils bei einem neuwertigen Trägerband größer oder gleich einem Wert von etwa 40 kPa/mm, insbesondere größer oder gleich etwa 60 kPa/mm und vorzugsweise größer oder gleich etwa 120 kPa/mm ist.

Der mittlere Druckabfallsgradient im Endbereich des Druckprofils ist bei einem neuwertigen Trägerband vorzugsweise größer oder gleich einem Wert von etwa 300 kPa/mm, insbesondere größer oder gleich etwa 500 kPa/mm und vorzugsweise größer oder gleich etwa 800 kPa/mm. Der mittlere Druckabfallsgradient im Endbereich nimmt mit zunehmender Betriebszeit des Filzes zu. Dadurch werden bei einem erfindungsgemäßen Pressspalt Werte von über 1000 bis über 1600 kPa/m erreicht.

Bei einer bevorzugten praktischen Ausführungsform liegt das wasseraufnehmende Trägerband im Pressspalt zwischen dem wasserundurchlässigen Pressband und der Faserstoffbahn, wobei die Faserstoffbahn den Trockenzylinder berührt.

Als wasseraufnehmendes Trägerband kann insbesondere ein Filz vorgesehen sein. Ein solcher Filz kann beispielsweise ein Flächengewicht besitzen, das kleiner oder gleich einem Wert von etwa 1450 g/m² ist. Es ist beispielsweise ein in besonderer Weise strukturierter Filz in der Art eines mit Höckern versehenen Prägesiebes oder -filzes, d.h. eines sogenannten "imprinting fabric" oder "imprinting felt" (siehe beispielsweise WO98/00604) oder eines eine grob strukturierte Oberfläche aufweisenden "patterning fabric" oder "patterning felt" verwendbar. Die speziellen Trägerbänder wirken sich insbesondere in Kombination mit einem erfindungsgemäßen Pressspalt mit einer Pressspaltlänge größer oder gleich etwa 80 mm vorteilhaft auf das spezifische Volumen der produzierten Papierbahn aus.

Das wasseraufnehmende Trägerband kann in Dickenrichtung eine unterschiedfiche Beschaffenheit aufweisen. So kann die der Faserstoffbahn zugewandte Seite des Trägerbandes beispielsweise eine feinere Struktur besitzen als dessen von der Faserstoffbahn abgewandte Seite.

Bei einer zweckmässigen praktischen Ausführungsform besitzt das Pressband eine gerillte und/oder mit Blindbohrungen versehene Oberfläche, wie dies beispielsweise in der DE-A-196 54 198 beschrieben ist.

Grundsätzlich kann am Trockenzylinder auch ein weiterer Pressspalt gebildet sein. Dabei kann es in bestimmten Anwendungsfällen zweckmässig sein, wenn am Trockenzylinder wenigstens zwei mittels einer jeweiligen Schuhpresseinheit gebildete Pressspalte vorgesehen sind. Grundsätzlich ist es auch denkbar, in Bahnlaufrichtung vor dem Trockenzylinder einen zusätzlichen Pressspalt vorzusehen.

Zweckmäßigerweise kann die wenigstens eine Saugvorrichtung bzw. Saugkasten vorgesehen sein, die eine Saugwalze und/oder einen Saugschuh umfasst.

Bei einer bevorzugten praktischen Ausführungsform der erfindungsgemässen Maschine ist als Schuhpresseinheit eine Schuhpresswalze vorgesehen.

Von Vorteil ist zudem, wenn die Schuhpresseinheit wenigstens einen austauschbaren Pressschuh umfasst.

Das erfindungsgemäße Verfahren ist dadurch gekennzeichnet, dass die zu entwässernde Faserstoffbahn in dem Pressspalt, dessen in Bahniaufrichtung betrachtete Länge (L) größer als ein Wert von etwa 80 mm ist, für eine Zeitdauer von wenigstens 3,5 ms einem Pressdruck von höchstens 2 MPa ausgesetzt ist.

Die Erfindung ist beispielsweise anwendbar für einen Crescent-Former, eine Langsieb-Tissue-Papiermaschine, einen Doppelsiebformer, eine Saugbrustwalzenmaschine usw.

Der Stoffeintrag zur Herstellung beispielsweise einer Tissuebahn kann beispielsweise aus gemahlenem Stoff ("refined pulp") bestehen. Hier kann der erfindungsgemässe Pressspalt besonders vorteilhaft zur Trockengehaltssteigerung eingesetzt werden.

Ein solcher beispielsweise zur Herstellung einer Tissuebahn dienender Stoffeintrag kann aber auch aus ungemahlenem Stoff bestehen. In diesem Fall kann der erfindungsgemässe lange Pressspalt besonders vorteilhaft zur Steigerung des spezifischen Volumens eingesetzt werden.

Die Erfindung ist beispielsweise auch für sogenannte "curled fibres" anwendbar. Die Stoffsuspension enthält in diesem Fall einen Anteil von Fasern, die einer besonderen Behandlung unterworfen wurden. Dabei werden die im Wesentlichen geradlinig bzw. in einer Ebene gekrümmten Zellstofffasern so gekrümmt, dass eine räumliche Faserform beispielsweise nach Art einer Spirale entsteht.

Die Erfindung ist insbesondere auch in einer Tissue-Papiermaschine mit wenigstens einem sogenannten "Through-air-drying"-Trocknungsprozess anwendbar, wobei der erfindungsgemässe Pressspalt insbesondere vor einer entsprechenden "Through-air-drying"-Einrichtung eingesetzt wird. Eine solche Kombination ist insbesondere hinsichtlich eines hohen Trockengehalts und eines hohen spezifischen Volumens von Vorteil. Durch den erfindungsgemäßen Pressspalt wird somit einerseits ein hoher Trockengehalt erreicht, wodurch die Betriebskosten der energieintensiven Trocknungsphase reduziert werden. Andererseits wird die Bahn allenfalls geringfügig verdichtet, was bedeutet, dass das spezifische Volumen der Bahn erhöht wird bzw. bei höheren Pressdrücken unbeeinträchtigt bleibt, wodurch insbesondere auch das "Through-air-drying"-Trocknungsverfahren effizienter und wirtschaftlicher wird.

Die Erfindung ist insbesondere auch bei der Herstellung von mehrschichtigen Bahnen unter Verwendung eines einzigen Stoffauflaufs oder der Herstellung mehrlagiger Bahnen unter Verwendung mehrerer Stoffaufläufe anwendbar.

Die Erfindung wird im Folgenden anhand von Ausführungsbeispielen unter Bezugnahme auf die Zeichnung näher beschrieben; in dieser zeigen:
- Figur 1: eine rein schematische Teildarstellung einer erfindungsgemäßen Schuhpresse mit einem zwischen einer Schuhpresseinheit und einem Trockenzylinder gebildeten Pressspalt,
- Figur 2: den Pressdruckverlauf einer herkömmlichen Schuhpresse,
- Figur 3: einen Vergleich des Pressdruckverlaufs einer beispielhaften Ausführungsform der erfindungsgemäßen Schuhpresse mit relativ langem Pressschuh mit dem Pressdruckverlauf einer mit einer Saugpresswalze versehenen herkömmlichen Presse,
- Figur 4: das spezifische Volumen gegenüber dem Trockengehalt, wobei die für eine beispielhafte Ausführungsform der erfindungsgemässen Schuhpresse mit relativ langem Pressschuh erhaltenen Ergebnisse mit denen für eine mit einer Saugpresswalze versehenen herkömmlichen Presse verglichen werden, und
- Figur 5: eine rein schematische Teildarstellung einer weiteren Ausführungsform der erfindungsgemässen Schuhpresse mit einem zwischen einer Schuhpresseinheit und einem Tissuezylinder gebildeten Pressspalt.

Figur 1 zeigt in rein schematischer Teildarstellung ein Ausführungsbeispiel einer erfindungsgemässen Schuhpresse 10, die beispielsweise in einer Maschine zur Herstellung einer Faserstoffbahn wie insbesondere einer Tissue- oder Hygienepapierbahn einsetzbar ist.

Der Pressspalt 12 dieser Schuhpresse 10 ist zwischen einer Schuhpresseinheit, im vorliegenden Fall einer Schuhpresswalze 14, und einem Trockenzylinder 16 gebildet, durch den außer der Faserstoffbahn ein wasseraufnehmendes Trägerband 18 sowie ein wasserundurchlässiges Pressband hindurchgeführt ist, bei dem es sich im vorliegenden Fall um den Pressmantel 20 der Schuhpresswalze 14 handelt. Das wasseraufnehmende Trägerband 18 kann insbesondere durch einen Filz gebildet sein. Im vorliegenden Fall ist das wasseraufnehmende Trägerband 18 zwischen dem Pressmantel 20 und der Faserstoffbahn durch den Pressspalt 12 geführt, wobei die Faserstoffbahn den Trockenzylinder 16 berührt.

Wie anhand der Figur 1 zu erkennen ist, besitzt die Schuhpresswalze 14 einen zweiteiligen Presssschuh 22, zwischen dessen beiden Teile eine thermische Isolierschicht 24 eingesetzt ist.

Der Pressschuh 22 kann über mehrere quer zur Bahnlaufrichtung 1 nebeneinander angeordnete Anpresselemente 26 gegen den Trockenzylinder 16 pressbar sein.

Bei dem Trockenzylinder 16 kann es sich beispielsweise um einen Yankee-Zylinder handeln.

Das beispielsweise durch einen Filz gebildete wasseraufnehmende Trägerband 18 kann in Dickenrichtung eine unterschiedliche Beschaffenheit aufweisen. Dabei kann beispielsweise die der Faserstoffbahn zugewandte Seite des Trägerbandes 18 eine feinere Struktur besitzen als dessen von der Faserstoffbahn abgewandte Seite. Der Pressmantel 20 kann eine glatte, gerillte und/oder mit Blindbohrungen versehene Oberfläche besitzen. Am Trockenzylinder 16 kann wenigstens ein weiterer, hier nicht dargestellter Pressspalt gebildet sein. In Bahnlaufrichtung 1 vor dem Trockenzylinder 16 kann ein zusätzlicher Pressspalt vorgesehen sein. Grundsätzlich können das Trägerband 18 und die Faserstoffbahn in Bahnlaufrichtung 1 vor dem Trockenzylinder 16 auch über wenigstens eine Saugvorrichtung geführt sein. Die Schuhpresseinheit 14 kann wenigstens einen austauschbaren Pressschuh 22 umfassen.

In der Figur 2 ist das Druckprofil bzw. der Pressdruckverlauf p(L) einer herkömmlichen Schuhpresse dargestellt. Dabei ist der Pressdruck p über der Länge L des Pressspaltes 12 bzw. des Pressschuhes 22 aufgetragen.

Bei einem solchen herkömmlichen Langspalt ergibt sich zunächst ein sehr sanfter Druckanstieg bis zu einem relativ niedrigen maximalen Pressdruck pₘₐₓ. Im Anschluss an den maximalen Pressdruck pₘₐₓ dieses Druckverlaufs p(L) erfolgt dann ein schneller Druckabfall.

Die erfindungsgemäße Schuhpresse 10 kann nun insbesondere so ausgelegt sein, dass die in Bahnlaufrichtung I betrachtete Länge L des Pressspaltes 12 (vgl. Figur 1) kleiner oder gleich einem Wert von etwa 60 mm ist und dessen sich über die Pressspaltlänge L ergebendes Druckprofil p(L) einen maximalen Pressdruck pₘₐₓ aufweist, der größer oder gleich einem Wert von etwa 3,3 MPa ist.

Die Figur 3 zeigt einen Vergleich des Pressdruckverlaufs p₁₀ (L) einer beispielhaften Ausführungsform einer solchen erfindungsgemässen Schuhpresse 10 mit relativ langem Pressschuh 12 mit dem Pressdruckverlauf pₛ (L) einer mit einer Saugpresswalze versehenen herkömmlichen Presse.

Während der Pressdruckverlauf p₁₀ (L) der erfindungsgemäßen Schuhpresse sowohl für eine maximale Linienkraft von 90 kN/m als auch für eine höhere maximale Linienkraft von 270 kN/m dargestellt ist, ist der Pressdruckverlauf pₛ (L) der herkömmlichen Presse lediglich für eine maximale Linienkraft von 90 kN/m dargestellt.

Gemäß dieser Figur 3 ergibt sich bei der erfindungsgemäßen Schuhpresse 10 ein deutlich längerer Pressspalt 12. Zudem besitzt der entsprechende Pressdruckverlauf p₁₀ (L) einen deutlich niedrigeren maximalen Pressdruck pₘₐₓ (vgl. den für eine maximale Linienkraft von 90 kN/m angegebenen schraffierten unteren Pressdruckverlauf p₁₀ (L)). Der Figur 3 kann zudem entnommen werden, dass der maximale Pressdruck pₘₐₓ selbst bei einer wesentlich höheren maximalen Linienkraft von hier 270 kN/m nicht höher als der maximale Pressdruck pₘₐₓ der herkömmlichen Presse ist, für den im vorliegenden Fall eine maximale Linienkraft von 90 kN/m angegeben ist.

Figur 4 zeigt das spezifische Volumen gegenüber dem Trockengehalt, wobei die für eine beispielhafte Ausführungsform der erfindungsgemäßen Schuhpresse 10 mit relativ langem Pressschuh 12 erhaltenen Ergebnisse V₁₀ wieder mit den Ergebnissen Vₛ für eine mit einer Saugpresswalze versehenen herkömmlichen Presse verglichen werden.

Geht man von einem konstanten maximalen Liniendruck von 90 kN/m aus, so kann bei gleichem Trockengehalt eine Steigerung des spezifischen Volumens von 20 % erreicht werden, wodurch sich eine entsprechend höhere Qualität ergibt. Dagegen kann bei einem gleichen spezifischen Volumen eine Steigerung des Trockengehalts um 4 % erzielt werden, wodurch Energie eingespart oder eine höhere Produktionsrate erzielt wird. Wie anhand der Figur 4 zu erkennen ist, wird hier von einer konstanten maximalen Linienkraft von 270 kN/m ausgegangen.

Figur 5 zeigt in einer schematischen Teildarstellung eine weitere Ausführungsform einer erfindungsgemäßen Schuhpresse 10.

Bei kurzen Schuhen 22 hat sich gezeigt, dass der Winkel α zwischen der am Ende des Pressspaltes 12 an den Trocken- bzw. Tissuezylinder 16 angelegten Tangente 30 und dem aus dem Pressspalt 12 auslaufenden Trägerband 18 einen wesentlichen Einfluss auf den Trockengehalt der Tissuebahn 28 hat. Die vorliegende Ausführungsform zeichnet sich nun dadurch aus, dass insbesondere zur Herstellung einer Tissuebahn 28 dieser Winkel α zwischen der am Ende des Pressspaltes 12 an den Trocken- bzw. Tissuezylinder 16 angelegten Tangente 30 und dem aus dem Pressspalt 12 auslaufenden Trägerband 18 ≥ 10°, insbesondere ≥ 18° und vorzugsweise ≥ 20° ist. Damit ergibt sich gegenüber Anwendungen mit Saugpresswalzen eine Trockengehaltssteigerung von ca. 1 bis 3 %. Das Pressband 18 ist vorzugsweise gerillt und/oder blindgebohrt.

Im Übrigen besitzt die vorliegende Schuhpresse 10 beispielsweise wieder den gleichen Aufbau wie die gemäß Figur 1. Einander entsprechende Elemente sind mit gleichen Bezugszeichen versehen.

### Bezugszeichenliste

- 10: Schuhpresse
- 12: Pressspalt
- 14: Schuhpresswalze
- 16: Trockenzylinder
- 18: Trägerband
- 20: Pressband, Pressmantel
- 22: Pressschuh
- 24: thermische Isolierschicht
- 26: Anpresselement
- 28: Tissuebahn
- 30: Tangente
- L: Pressspaltlänge
- 1: Bahnlaufrichtung
- p(L): Pressdruckverlauf, Druckprofil
- pₘₐₓ: maximaler Pressdruck
- α: Winkel

## Patentansprüche

1. Maschine zur Herstellung einer Faserstoffbahn, insbesondere Tissue- oder Hygienepapierbahn, mit wenigstens einem zwischen einer Schuhpresseinheit (14) und einem Trocken- bzw. Tissuezylinder (16) gebildeten Pressspalt (12), durch den ein wasseraufnehmendes Trägerband (18), ein wasserundurchlässiges Pressband (20) und die Faserstoffbahn hindurchgeführt sind,
**dadurch gekennzeichnet,**
**dass** wenigstens ein zwischen einer Schuhpresseinheit (14) und dem Trocken- bzw. Tissuezylinder (16) gebildeter Pressspalt (12) vorgesehen ist, dessen in Bahnlaufrichtung (I) betrachtete Länge (L) größer als ein Wert von etwa 80 mm dass die zu entwässernde Faserstoffbahn in dem Pressspalt (12) für eine Zeitdauer von wenigstens 3,5 ms einem Pressdruck ausgesetzt wird und dessen sich über die Pressspaltlänge (L) ergebendes Druckprofil (p(L)) einen maximalen Pressdruck (pₘₐₓ) aufweist, der kleiner oder gleich einem Wert von etwa 2 MPa ist, wobei das Trägerband (18) und die Faserstoffbahn in Bahnlaufrichtung vor dem Trockenzylinder (16) über wenigstens eine Saugvorrichtung geführt sind.

2. Maschine nach Anspruch 1,
**dadurch gekennzeichnet,**
**dass** die in dem Pressspalt (12) erzeugte maximale Linienkraft in einem Bereich von etwa 90 bis etwa 110 kN/m liegt, und/oder dass die Schuhpresseinheit (14) einen Pressschuh (22) umfasst, der über mehrere quer zur Bahnlaufrichtung (I) nebeneinander angeordnete, vorzugsweise unabhängig voneinander betätigbare Anpresselemente (26) gegen den Trockenzylinder pressbar ist.

3. Maschine nach Anspruch 1 oder 2,
**dadurch gekennzeichnet,**
**dass** als Trockenzylinder (16) ein Yankee-Zylinder vorgesehen ist, und/oder dass das sich über die Pressspaltlänge (L) ergebende Druckprofil (p(L)) asymmetrisch ist.

4. Maschine nach einem der Ansprüche 1 bis 3,
**dadurch gekennzeichnet,**
**dass** Druckprofil (p(L)) einen maximalen Pressdruck (pₘₐₓ) aufweist, der kleiner oder gleich einem Wert von etwa 2 MPa ist, und dass der maximale Pressdruck (pₘₐₓ) in dem in Bahnlaufrichtung (I) betrachtet hinteren Viertel der Pressspaltlänge (L) liegt.

5. Maschine nach einem der vorhergehenden Ansprüche,
**dadurch gekennzeichnet,**
**dass** der mittlere Druckanstiegsgradient in dem vom Spaltanfang bis zum maximalen Pressdruck (pₘₐₓ) reichenden Abschnitt des Druckprofils (p(L)) bei einem neuwertigen Trägerband größer oder gleich einem Wert von etwa 40 kPa/mm, insbesondere größer oder gleich etwa 60 kPa/mm und vorzugsweise größer oder gleich etwa 120 kPa/mm ist, und/oder dass der mittlere Druckabfallsgradient im Endbereich des Druckprofils (p(L)) bei einem neuwertigen Trägerband größer oder gleich einem Wert von etwa 300 kPa/mm, insbesondere größer oder gleich etwa 500 kPa/mm, zweckmäßigerweise größer oder gleich etwa 800 kPa/mm und vorzugsweise größer oder gleich etwa 960 kPa/mm ist, und/oder dass das wasseraufnehmende Trägerband (18) im Pressspalt (12) zwischen dem wasserundurchlässigen Pressband (20) und der Faserstoffbahn liegt und die Faserstoffbahn den Trockenzylinder (16) berührt, und/oder dass als wasseraufnehmendes Trägerband (18) ein Filz vorgesehen ist.

6. Maschine nach einem der vorhergehenden Ansprüche,
**dadurch gekennzeichnet,**
**dass** das wasseraufnehmende Trägerband (18) in Dickenrichtung eine unterschiedliche Beschaffenheit aufweist und dass vorzugsweise die der Faserstoffbahn zugewandte Seite des Trägerbandes (18) eine feinere Struktur besitzt als dessen von der Faserstoffbahn abgewandte Seite.

7. Maschine nach einem der vorhergehenden Ansprüche,
**dadurch gekennzeichnet,**
**dass** das Pressband (20) eine glatte, gerillte und/oder mit Blindbohrungen versehene Oberfläche besitzt, und/oder dass am Trockenzylinder (16) wenigstens ein weiterer Pressspalt (12) gebildet ist, wobei am Trockenzylinder (16) vorzugsweise wenigstens zwei mittels einer jeweiligen Schuhpresseinheit (14) gebildete Pressspalte (12) vorgesehen sind.

8. Maschine nach einem der vorhergehenden Ansprüche,
**dadurch gekennzeichnet**,
das in Bahnlaufrichtung (I) vor dem Trockenzylinder (16) ein zusätzlicher Pressspalt (12) vorgesehen ist, und/oder dass als Schuhpresseinheit eine Schuhpresswalze (14) vorgesehen ist, wobei das Pressband vorzugsweise durch den Pressmantel (20) der Schuhpresswalze (14) gebildet ist.

9. Maschine nach einem der vorhergehenden Ansprüche,
**dadurch gekennzeichnet,**
**dass** die Schuhpresseinheit (14) wenigstens einen austauschbaren Pressschuh (22) umfasst, und/oder dass als Trägerband (18) ein strukturierter Filz in der Art eines mit Höckern versehenen Prägesiebes oder -filzes, d.h.
eines sogenannten "imprinting fabric" oder "imprinting felt" oder eines eine grob strukturierte Oberfläche aufweisenden "patterning fabric" oder "patterning felt" vorgesehen ist.

10. Verwendung der Maschine nach einem der vorhergehenden Ansprüche zur Herstellung einer Faserstoffbahn unter Einsatz sogenannter "curled fibres".

11. Verfahren zur Herstellung einer Faserstoffbahn, insbesondere Tissue- oder Hygienepapierbahn, bei dem die zu entwässernde Faserstoffbahn zusammen mit einem Träger band (18) durch einen zwischen einer Schuhpresseinheit (14) und einem Trocken- bzw. Tissuezylinder (16) gebildeten Pressspalt (12) geführt wird, durch den ein wasseraufnehmendes Trägerband (18), ein wasserundurchlässiges Pressband (20) und die Faserstoffbahn hindurchgeführt sind,
**dadurch gekennzeichnet,**
**dass** die zu entwässernde Faserstoffbahn in dem Pressspalt (12), dessen in Bahnlaufrichtung (I) betrachtete Länge (L) größer als ein Wert von etwa 80 mm ist, für eine Zeitdauer von wenigstens 3,5 ms einem Pressdruck von höchstens 2 MPa ausgesetzt wird, wobei das Trägerband (18) und die Faserstoffbahn in Bahnlaufrichtung vor dem Trockenzylinder (16) über wenigstens eine Saug vorrichtung geführt werden.

## Claims

1. Machine for the manufacture of a fibrous web, in particular a tissue or hygienic paper web, having at least one press nip (12) which is formed between a shoe press unit (14) and a drying or tissue cylinder (16) and through which a water-absorbing carrier belt (18), a water-impermeable press belt (20) and the fibrous web are led, **characterized in that** at least one press nip (12) formed between a shoe press unit (14) and the drying or tissue cylinder (16) is provided, of which the length (L), viewed in the web running direction (I), is greater than a value of approximately 80 mm, so that the fibrous web to be dewatered is subjected to a pressing pressure for a time period of at least 3.5 ms in the press nip (12) and of which the pressure profile (p(L)) resulting over the press nip length (L) has a maximum pressing pressure (pₘₐₓ) which is less than or equal to a value of approximately 2 MPa, with the carrier belt (18) and the fibrous web being led over at least one suction device before the drying cylinder (16) in the web running direction.

2. Machine according to Claim 1, **characterized in that** the maximum line force produced in the press nip (12) lies in a range from approximately 90 to approximately 110 kN/m, and/or **in that** the shoe press unit (14) comprises a press shoe (22) which can be pressed against the drying cylinder by a plurality of pressing elements (26) which are arranged beside one another transversely with respect to the web running direction (I) and can preferably be actuated independently of one another.

3. Machine according to Claim 1 or 2, **characterized in that** the drying cylinder (16) provided is a Yankee cylinder, and/or **in that** the pressure profile (p(L)) resulting over the press nip length (L) is asymmetrical.

4. Machine according to one of Claims 1 to 3, **characterized in that** the pressure profile (p(L)) has a maximum pressing pressure (pₘₐₓ) which is less than or equal to a value of approximately 2 MPa, and **in that** the maximum pressing pressure (pₘₐₓ) is located in the rear quarter of the press nip length (L), as viewed in the web running direction (I).

5. Machine according to one of the preceding claims, **characterized in that** the average pressure rise gradient in the section of the pressure profile (p(L)) reaching from the start of the nip as far as the maximum pressing pressure (pₘₐₓ) in the case of a new carrier belt is greater than or equal to a value of approximately 40 kPa/mm, in particular greater than or equal to approximately 60 kPa/mm and preferably greater than or equal to approximately 120 kPa/mm, and/or **in that** the average pressure drop gradient in the end region of the pressure profile (p(L)) in the case of a new carrier belt is greater than or equal to a value of approximately 300 kPa/mm, in particular greater than or equal to approximately 500 kPa/mm, expediently greater than or equal to approximately 800 kPa/mm, and is preferably greater than or equal to approximately 960 kPa/mm, and/or **in that** the water-absorbing carrier belt (18) in the press nip (12) is located between the water-impermeable press belt (20) and the fibrous web and the fibrous web touches the drying cylinder (16), and/or **in that** the water-absorbing carrier belt (18) provided is a felt.

6. Machine according to one of the preceding claims, **characterized in that** the water-absorbing carrier belt (18) has a different composition in the thickness direction, and **in that** the side of the carrier belt (18) facing the fibrous web preferably has a finer structure than its side facing away from the fibrous web.

7. Machine according to one of the preceding claims, **characterized in that** the press belt (20) has a surface that is smooth, grooved and/or provided with blind drilled holes, and/or **in that** at least one further press nip (12) is formed on the drying cylinder (16), at least two press nips (12) formed by means of a respective shoe press unit (14) preferably being provided on the drying cylinder (16).

8. Machine according to one of the preceding claims, **characterized in that**, in the web running direction (I), an additional press nip (12) is provided before the drying cylinder (16), and/or in that the shoe press unit provided is a shoe press roll (14), the press belt preferably being formed by the press shell (20) of the shoe press roll (14).

9. Machine according to one of the preceding claims, **characterized in that** the shoe press unit (14) comprises at least one replaceable press shoe (22), and/or **in that** the carrier belt (18) provided is a structured felt of the type of an embossing fabric or felt provided with elevations, that is to say what is known as an "imprinting fabric" or "imprinting felt" or a "patterning fabric" or "patterning felt" having a coarsely structured surface.

10. Use of the machine according to one of the preceding claims for the manufacture of a fibrous web by using what are known as "curled fibres".

11. Method for the manufacture of a fibrous web, in particular a tissue or hygienic paper web, in which the fibrous web to be dewatered, together with a carrier belt (18), is led through a press nip (12) formed between a shoe press unit (14) and a drying or tissue cylinder (16), through which nip a water-absorbent carrier belt (18), a water-impermeable press belt (20) and the fibrous web are led,
**characterized in that** the fibrous web to be dewatered is subjected to a pressing pressure of at most 2 MPa for a time period of at least 3.5 ms in the press nip (12), of which the length (L) viewed in the web running direction (I) is greater than a value of approximately 80 mm, with the carrier belt (18) and the fibrous web being led over at least one suction device before the drying cylinder (16) in the web running direction.

## Revendications

1. Machine pour la fabrication d'une nappe fibreuse, en particulier nappe de papier tissu ou de papier hygiénique, comprenant au moins une fente de pressage (12) formée entre une unité de presse à sabot (14) et un cylindre de séchage ou de tissu (16), à travers laquelle sont guidées une bande de support (18) absorbant l'eau, une bande de pressage (20) imperméable à l'eau et la nappe fibreuse,
**caractérisée en ce**
**qu'**au moins une fente de pressage (12) formée entre une unité de presse à sabot (14) et le cylindre de séchage ou de tissu (16) est prévue, dont la longueur (L), considérée dans la direction d'avance de la nappe (I), est supérieure à une valeur d'environ 80 mm, de sorte que la nappe fibreuse à égoutter soit exposée dans la fente de pressage (12), pendant une durée d'au moins 3,5 ms, à une pression de pressage, et dont le profil de pression (p(L)) produit sur la longueur de la fente de pressage (L) présente une pression de pressage maximale (pₘₐₓ), qui est inférieure ou égale à une valeur d'environ 2 MPa, la bande de support (18) et la nappe fibreuse étant guidées dans la direction d'avance de la nappe avant le cylindre de séchage (16) sur au moins un dispositif d'aspiration.

2. Machine selon la revendication 1,
**caractérisée en ce que**
la force linéaire maximale produite dans la fente de pressage (12) est comprise dans une plage d'environ 90 à environ 110 kN/m, et/ou **en ce que** l'unité de presse à sabot (14) comprend un sabot de presse (22) qui peut être pressé par le biais de plusieurs éléments de pressage (26) disposés les uns à côté des autres transversalement à la direction d'avance de la nappe (I), de préférence commandables indépendamment les uns des autres, contre le cylindre de séchage.

3. Machine selon la revendication 1 ou 2,
**caractérisée en ce que**
l'on prévoit comme cylindre de séchage (16) un cylindre Yankee, et/ou **en ce que** le profil de pression (p(L)) produit sur la longueur de la fente de pressage (L) est asymétrique.

4. Machine selon l'une quelconque des revendications 1 à 3,
**caractérisée en ce que**
le profil de pression (p(L)) présente une pression de pressage maximale (pₘₐₓ), qui est inférieure ou égale à une valeur d'environ 2 MPa, et **en ce que** la pression de pressage maximale (pₘₐₓ) est appliquée dans le quart arrière de la longueur de la fente de pressage (L), considéré dans la direction d'avance de la nappe (I).

5. Machine selon l'une quelconque des revendications précédentes,
**caractérisée en ce que**
le gradient d'augmentation de pression moyen dans la portion du profil de pression (p(L)) allant du début de la fente jusqu'à la pression de pressage maximale (pₘₐₓ) dans le cas d'une nouvelle bande de support est supérieur ou égal à une valeur d'environ 40 kPa/mm, notamment supérieur ou égal à environ 60 kPa/mm, et de préférence supérieur ou égal à environ 120 kPa/mm, et/ou **en ce que** le gradient de chute de pression moyen dans la région d'extrémité du profil de pression (p(L)) dans le cas d'une nouvelle bande de support est supérieur ou égal à une valeur d'environ 300 kPa/mm, notamment supérieur ou égal à environ 500 kPa/mm, et judicieusement supérieur ou égal à environ 800 kPa/mm et de préférence supérieur ou égal à environ 960 kPa/mm, et/ou **en ce que** la bande de support (18) absorbant l'eau est située dans la fente de pressage (12) entre la bande de pressage (20) imperméable à l'eau et la nappe fibreuse, et la nappe fibreuse vient en contact avec le cylindre de séchage (16) et/ou **en ce que** l'on prévoit un feutre comme bande de support (18) absorbant l'eau.

6. Machine selon l'une quelconque des revendications précédentes,
**caractérisée en ce que**
la bande de support (18) absorbant l'eau présente, dans la direction de son épaisseur, une constitution différente et **en ce que** de préférence le côté de la bande de support (18) tourné vers la nappe fibreuse possède une structure plus fine que son côté opposé à la nappe fibreuse.

7. Machine selon l'une quelconque des revendications précédentes,
**caractérisée en ce que**
la bande de pressage (20) possède une surface lisse, rainurée et/ou pourvue de perçages borgnes, et/ou **en ce qu'**au moins une fente de pressage supplémentaire (12) est formée sur le cylindre de séchage (16), de préférence au moins deux fentes de pressage (12) formées au moyen d'une unité de presse à sabot respective (14) étant prévues sur le cylindre de séchage (16).

8. Machine selon l'une quelconque des revendications précédentes,
**caractérisée en ce**
**qu'**une fente de pressage supplémentaire (12) est prévue dans la direction d'avance de la nappe (I) avant le cylindre de séchage (16), et/ou en ce que l'on prévoit comme unité de presse à sabot un rouleau de presse à sabot (14), la bande de pressage étant de préférence formée par l'enveloppe de pressage (20) du rouleau de presse à sabot (14).

9. Machine selon l'une quelconque des revendications précédentes,
**caractérisée en ce que**
l'unité de presse à sabot (14) comprend au moins un sabot de pressage (22) interchangeable, et/ou en ce que l'on prévoit comme bande de support (18) un feutre structuré à la manière d'une toile ou d'un feutre d'impression pourvu de protubérances, c'est-à-dire ce qu'on appelle un "imprinting fabric" ou "imprinting felt" ou un "patterning fabric" ou un "patterning felt" présentant une surface de structuration grossière.

10. Utilisation de la machine selon l'une quelconque des revendications précédentes pour la fabrication d'une nappe fibreuse en utilisant ce qu'on appelle des "curled fibres".

11. Procédé de fabrication d'une nappe fibreuse, en particulier d'une nappe de papier tissu ou de papier hygiénique, dans lequel la nappe fibreuse à égoutter est guidée conjointement avec une bande de support (18) à travers une fente de pressage (12) formée entre une unité de presse à sabot (14) et un cylindre de séchage ou de tissu (16), à travers laquelle sont guidées une bande de support (18) absorbant l'eau, une bande de pressage (20) imperméable à l'eau et la nappe fibreuse, **caractérisé en ce que**
la nappe fibreuse à égoutter est exposée dans la fente de pressage (12), dont la longueur (L) considérée dans la direction d'avance de la nappe (I) est supérieure à une valeur d'environ 80 mm, pendant une durée d'au moins 3,5 ms, à une pression de pressage de 2 MPa au maximum, la bande de support (18) et la nappe fibreuse étant guidées dans la direction d'avance de la nappe avant le cylindre de séchage (16) sur au moins un dispositif d'aspiration.
